# FASCICULE DE BREVET EUROPEEN

(11) **EP 0 507 846 B1**
(45) Date de publication et mention de la délivrance du brevet: **31.07.1996**
(21) Numéro de dépôt: 91902287.1
(22) Date de dépôt: 27.12.1990
(51) Int. Cl.: E04B 2/18

(54) **BLOC DE CONSTRUCTION POUR MONTAGE SANS CIMENT**
BAUSTEIN ZUM MÖRTELLOSEN MAUERN
BUILDING BLOCK FOR CEMENT-FREE ASSEMBLY

(30) Priorité: 27.12.1989 FR 8917273
(43) Date de publication de la demande: 14.10.1992
(73) Titulaire: COGEDIB S.A.R.L., F-92130 Issy-Les-Moulineaux (FR)
(72) Inventeur: Moulin, Jean, Yves, Christian, F-92190 Meudon (FR); Guibert, Jérôme, F-75017 Paris (FR)
(86) Numéro de dépôt international: FR9000953
(87) Numéro de publication internationale: WO9110022

(56) Documents cités:
- EP-A- 0 048 932
- DE-A- 1 609 560
- DE-A- 2 756 863
- FR-A- 2 501 262
- FR-A- 2 574 450
- GB-A- 633 867

## Description

La présente invention est relative à un bloc de construction selon la première partie de la revendication 1. De tels bloc sont connus du document DE-A-2 756 863.

Le but de l'invention est d'améliorer l'écoulement de l'eau dans les structures construites avec ce type de bloc.

Ceci est atteint par un bloc selon les revendications 1-28.

On connaît aussi les documents suivants :
- le brevet FR-A-2 467 929 qui décrit un bloc dont deux faces opposées devant être verticales sont munies respectivement d'un élément mâle et d'un élément femelle. Lors de la juxtaposition de blocs identiques, par exemple pour réaliser un mur, l'élément mâle d'un bloc doit être engagé dans l'élément femelle du bloc voisin. Cette structure oblige à orienter les blocs les uns par rapport aux autres puisqu'ils ne sont pas réversibles.
- le brevet FR-A-2 574 450 qui décrit un bloc dont deux faces opposées devant être verticales sont munies à la fois d'un élément mâle et d'un élément femelle mais les blocs ne sont pas non plus réversibles du fait qu'une paroi devant être verticale et qui est adjacente aux deux précédentes possède un parement de façade décalé vers le bas par rapport à la face supérieure du bloc.
- le certificat d'utilité FR-A-2 568 612 décrit un bloc devant être maintenu en place au moyen de béton et comprenant un isolant situé de manière asymétrique, de sorte que les blocs ne sont pas non plus réversibles.
- le brevet FR-A-2 606 056 qui décrit un bloc du même type que celui du brevet FR-A-2 574 450 mais qui présente, en plus, une cloison intérieure, de sorte que les blocs ne sont pas réversibles.
- la demande EP-A-0 048 932 qui décrit un bloc devant être maintenu en place au moyen d'un liant de collage, aucun encastrement ne permettant d'immobiliser horizontalement les blocs les uns par rapport aux autres. En outre, en observant les coins opposés en diagonale dans le plan horizontal (figure 1), on voit qu'il ne sont pas identiques deux à deux, ce qui signifie que les blocs ne sont pas réversibles : il n'est pas possible de placer indistinctement un about ou l'autre, ce qui est un but essentiel de la présente invention. Enfin, le bloc décrit ne présente pas des grandes faces finies mais, au contraire, des stries dont l'utilité bien connue de l'homme de métier est de permettre un bon accrochage d'un revêtement de type plâtre. D'ailleurs, le bloc est en terre, profilé par pression dans une filière, ce qui exclut son usage à nu et exige un revêtement.
- le brevet FR-A-1 312 989 qui décrit un bloc devant être maintenu en place au moyen d'un mortier de liaison et qui n'est pas réversible puisque ses deux abouts sont radicalement différents : l'un porte deux rainures 2 et l'autre deux saillies 4. La nécessité d'un mortier rend pratiquement impossible la présence de deux grandes faces ayant un aspect de dernière finition, en raison des souillures inévitables résultant de la mise en place de ce mortier.

L'invention sera mieux comprise par la description détaillée ci-après faite en référence au dessin annexé. Bien entendu, la description et le dessin ne sont donnés qu'à titre d'exemple indicatif et non limitatif.

La figure 1 est une vue schématique en plan d'un bloc conforme à l'invention, de longueur "standard".

La figure 2 est une vue schématique de profil du même bloc.

La figure 3 est une vue schématique en élévation du même bloc et montrant des moyens de manutention du bloc, notamment pour sa mise en place.

La figure 4 est une vue schématique en plan de blocs du type de celui des figures 1 à 3, assemblés par superposition et par juxtaposition, par exemple pour constituer un mur.

La figure 5 est une vue schématique en élévation du même assemblage que celui de la figure 4.

La figure 6 est une vue schématique de profil du même assemblage que celui des figures 4 et 5.

La figure 7 est une vue schématique en plan d'un bloc conforme à l'invention, moitié moins long que le bloc standard de la figure 1.

La figure 8 est une vue schématique partielle en plan montrant la juxtaposition de deux blocs conformes à l'invention, dont l'un est conçu pour réaliser un angle.

La figure 9 est une vue schématique partielle en plan montrant la juxtaposition et la superposition de blocs conformes à l'invention, dont deux sont conçus pour réaliser un angle.

La figure 10 est une vue schématique en plan d'un bloc conforme à l'invention réalisé selon une variante.

La figure 11 est une vue schématique en coupe verticale faite selon la ligne XI - XI de la figure 13, de deux blocs dits "standards" et illustrant les moyens spécifiques à l'invention pour assurer l'étanchéité d'un mur réalisé avec de tels blocs.

La figure 12 est une vue schématique en coupe verticale faite selon la ligne XII - XII de la figure 13, de deux blocs dits "standards" et illustrant également les moyens spécifiques à l'invention pour assurer l'étanchéité d'un mur réalisé avec de tels blocs.

La figure 13 est une vue schématique en plan de deux blocs dits "standards" du même type que ceux de la figure 11.

La figure 14 est une vue schématique en coupe verticale, faite selon la ligne XIV - XIV de la figure 16, d'un bloc dit "de chaînage" et mis en place sur un bloc standard des figures 11 à 13.

La figure 15 est une vue schématique en coupe verticale, faite selon la ligne XV - XV de la figure 16, et montrant également un bloc dit "de chaînage" mis en place sur un bloc standard des figures 11 à 13.

La figure 16 est une vue schématique en plan de deux blocs dits "de chaînage", du même type que celui des figures 14 et 15.

La figure 17 est une vue schématique partielle montrant la disposition d'un bloc conforme à l'invention situé à la base d'une paroi, reposant sur un radier lui-même conforme à l'invention, afin d'illustrer l'évacuation dans le sol de l'eau de pluie ayant atteint la paroi.

En se reportant aux figures 1 à 10 du dessin, on voit qu'un bloc 100 conforme à l'invention est de forme générale parallelépipédique et comporte donc six faces.

Deux grandes faces opposées et verticales 110 et 111 ont un aspect extérieur de complète finition et sont identiques car, on le verra plus loin, le bloc doit être réversible, de sorte que les grandes faces 110 et 111 doivent pouvoir être disposées indifféremment, bloc par bloc, soit vers l'extérieur de l'ouvrage, soit vers l'intérieur.

Cela signifie, notamment, que si l'on réalise les blocs conformes à l'invention par moulage de béton architectonique pour avoir une façade d'aspect rugueux, il doit en être de même pour les deux grandes faces.

Cette disposition se distingue tout à fait de certains blocs et panneaux connus qui comportent un parement destiné à l'extérieur d'un ouvrage et plutôt granuleux, ainsi qu'un parement destiné à l'intérieur de l'ouvrage et plutôt lisse et blanc, à l'imitation du plâtre traditionnel.

Les deux autres faces opposées et verticales 112 et 113 sont munies d'éléments mâles (ou "reliefs") et femelles (ou "creux") alternés.

Sur chacune de ces faces 112 et 113, se trouvent un relief vertical 114 à section en trapèze isocèle et un relief vertical 115 à section en trapèze rectangle qui représente une moitié de la section du relief 114.

Ces deux reliefs 114 et 115 déterminent deux creux verticaux 116 et 117. Le relief 114 et le creux 117 sont situés en pleine face, alors que le relief 115 et le creux 116 sont adjacents chacun à l'un des deux bords verticaux 118 et 119 du bloc 100.

On remarque que les deux faces 112 et 113 sont rigoureusement identiques quand on les considère de front. En revanche, pour un même bloc 100 elles sont opposées et les éléments mâles et femelles sont disposés en symétrie polaire par rapport à l'axe géométrique vertical X du bloc 100 et sur toute la hauteur dudit bloc 100.

Grâce à ces dispositions, on peut placer plusieurs blocs 100 en les juxtaposant par n'importe laquelle de leurs faces 112 ou 113, d'une part en raison de la géométrie particulière de ces faces 112 et 113 et d'autre part en raison de la présence des deux grandes faces 110 et 111 qui, parce qu'elles sont identiques, peuvent être placées indifféremment d'un côté ou de l'autre de l'ouvrage, à l'extérieur comme à l'intérieur.

Le bloc 100 possède au moins un évidement, ici deux : 120 et 121 séparés par une cloison centrale 123 dont la forme "en baïonnette" est adaptée à offrir un bon appui à la cloison ayant la face 112 ou la face 113 d'un bloc 100 posé sur le premier.

En se reportant plus particulièrement à la figure 2, on voit que les faces devant être horizontales 125 et 126 présentent aussi des éléments mâles et des éléments femelles.

La face supérieure 125 présente un relief 127 qui intéresse tout le pourtour des évidements 120 et 121 et qui détermine deux zones longitudinales 128 et 129.

La face inférieure 126 présente un creux 130 qui intéresse toute sa partie centrale et qui détermine deux patins longitudinaux 131 et 132.

Par superposition, les blocs supérieurs reposent sur les blocs inférieurs par le creux 130 qui coiffe le relief 127. En principe, les patins 131 et 132 des blocs supérieurs peuvent aussi reposer sur les zones 128 et 129 du bloc inférieur qui forment alors des appuis (figure 6). Mais cette pluralité d'appuis situés dans des plans différents peut rendre la fabrication plus difficile et l'on peut alors prévoir un petit jeu entre les patins supérieurs 131-132 et les zones 128-129 car, alors, on est assuré d'une bonne stabilité des blocs même en cas d'imprécision des cotes.

Les flancs du relief 127 et les flancs du creux 130 sont obliques, ce qui facilite le démoulage des blocs lors de leur fabrication et ce qui assure un auto centrage automatique lors de la superposition des blocs.

On voit que les zones 128 et 129 ainsi que les patins 131 et 132 sont horizontaux, plans, lisses et continus. Il est donc possible de poser un bloc sur un autre en bénéficiant de l'auto centrage latéral, puis de le faire glisser horizontalement pour obtenir le blocage réciproque des deux blocs par interpénétration des reliefs 114-115 dans les creux 116-117, que les patins 131-132 soient ou non en contact avec les zones 128-129.

Selon une caractéristique importante de l'invention, les parties les plus saillantes des reliefs 114 et 115 des faces 112 et 113 se trouvent respectivement dans un même plan virtuel P1 pour la face 112 et P2 pour la face 113, ces deux plans P1 et P2 étant parallèles et perpendiculaires aux grandes faces 110 et 111.

Les deux reliefs 114 et 115 d'une même face constituent des zones d'appui très stables, notamment grâce à leur écartement relatif, pour des engins de manutention tels que des chariots élévateurs qui possèdent, ainsi que cela est bien connu en soi, des fourches à écartement variable, comme elles sont évoquées en F1 et F2 sur la figure 3.

Ainsi, on peut prélever les blocs 100 un à un d'un stock existant, ou dès la sortie d'une presse de moulage, pour les poser sur des blocs déjà en place et cela avec beaucoup de simplicité puisque le bloc en mouvement est parfaitement perpendiculaire aux fourches F1 et F2, c'est-à-dire que l'opérateur ne doit pas nécéssairement être très habile et entraîné.

Au contraire, avec les blocs connus, on ne peut pas procéder de la sorte à cause de leurs faces opposées qui présentent des reliefs non alignés dans un plan et ils se placeraient nécéssairement dans une position oblique et précaire si l'on devait les manutentionner avec des fourches agissant comme indiquée en F1 et F2.

Contrairement aux méthodes connues qui sont longues et difficultueuses, cette méthode de manutention est commode et rapide car, comme on le voit sur le dessin, et en particulier sur les figures 2 et 3, le bloc 100 posé sur un plan P3 n'offre ni prise ni passage pour être soulevé par dessous. En outre, les patins 131 et 132 peuvent reposer sur toute la longueur des zones 128 et 129 de blocs déjà posés (ou, en tous cas, en être très proches), de sorte que l'on ne peut utiliser aucun mécanisme dont les éléments actifs devraient se placer sous le bloc.

Dans le sens longitudinal, le bloc 100 présente bien un passage constitué par le creux 130 mais la largeur de celui-ci, mesurée entre les patins 131 et 132, est trop faible pour y placer les fourches d'un chariot élévateur car le bloc, relativement lourd, ne serait pas stable dans les conditions de manutention et de transport que l'on trouve sur un chantier de construction souvent chaotique.

La mise en place d'un bloc 100 se fait donc en le pinçant par ses deux faces opposées 112 et 113 et en le posant sur les blocs déjà posés, à petite distance du bloc qui lui sera adjacent car il faut ménager la place de la fourche F1 ou F2. Ensuite, les fourches étant retirées, on fait glisser le bloc 100 jusqu'à ce que ses éléments mâles et femelles soit imbriquées dans ceux du bloc adjacent.

Cette manoeuvre est possible d'une part parce que les blocs superposés sont auto centrés et latéralement stables et d'autre part grâce à la continuité des zones 128-129 et des patins 131-132.

Sur les figures 4 et 5, on voit des blocs 100, 101, 102 et 103 superposés et juxtaposés à joints croisés, c'est-à-dire en les décalant pour que leurs faces 112 et 113 ne soient pas alignées verticalement, ainsi que cela est bien connu en soi.

Le premier rang de blocs 100, 101 et 102 peut, par exemple, être posé sur une longrine 133 établie de toute manière appropriée : directement sur un sol nivelé, sur une structure, sur un radier 134 etc. La longrine 133 est calibrée et profilée de telle sorte qu'elle forme l'équivalent d'un relief 127, afin d'être parfaitement coiffée par les creux 130 des blocs du premier rang et que ceux-ci soient posés sur elle en étant centrés et calés (figure 6).

On n'a décrit qu'un bloc 100 de longueur "standard" et ayant deux faces opposées 112 et 113 munies d'éléments mâles et femelles. Cependant, pour la réalisation d'un ouvrage, il est nécessaire de disposer de blocs de même conception mais plus spécialisés.

Ainsi, par exemple, pour qu'un mur ait des bords verticaux continus alors que les blocs sont décalés à joints croisés, il faut utiliser des blocs de longueur égale à la moitié de celle des blocs standard.

Un tel bloc 200 est représenté sur la figure 7 mais il ne sera pas décrit en détail car il comporte les mêmes caractéristiques que le bloc 100 de la figure 1, exception faite de sa longueur. C'est la raison pour laquelle il ne comporte qu'un seul évidement 220 et pas de cloison transversale 123.

Du fait de sa conception identique à celle de l'élément standard, l'élément 200 a ses éléments saillants opposés alignés dans les plans P1 et P2 pour sa manutention avec un chariot à fourches F1 et F2, ainsi que cela a été décrit plus haut.

Sur la figure 8, on voit un autre bloc 300 de conception identique à celle des blocs 100 et 200 mais spécialement conçu pour réaliser les angles d'un ouvrage : murs porteurs d'un bâtiment, par exemple. Les références utilisées pour le bloc 300 sont les mêmes que celles du bloc 100 pour désigner les parties identiques, mais commençant par la troisième centaine au lieu de la première.

L'élément 300 présente une face 313 identique à la face 113 de l'élément 100 mais la face opposée 340 est une face plane ayant un aspect de dernière finition, c'està-dire identique aux grandes faces 310 et 311.

Ici encore, on constate que le bloc s'inscrit entre deux plans P1 et P2 permettant sa manutention au moyen d'un chariot à fourches.

En revanche, la face 311 n'est pas continue sur toute la longueur du bloc car elle comprend des éléments mâles et femelles identiquement conçus et disposés que ceux des faces 112, 113 et 313 et désignés, pour cette raison, par la référence générale 341 signifiant que la face 311 du bloc 300 comprend une face d'assemblage.

La face 341 est prévue près d'une extrémité du bloc 300 puisque son relief 315 est adjacent au bord vertical 319 de la face plane 340.

Ainsi, un bloc 100 assemblé à la face 341 a sa grande face 129 parfaitement alignée avec la face 340.

Pour assurer la continuité de la façade située du côté des faces 111 et 340, il faut que tous les blocs d'angle identiques au bloc 300 s'emboîtent verticalement selon le même principe que celui illustré par la figure 6. C'est pourquoi le bloc 300 présente non seulement deux zones longitudinales 328 et 329, mais également une zone 342 perpendiculaire aux précédentes. Naturellement, le bloc 300 comporte aussi des patins (non visibles sur le dessin) analogues aux patins 131 et 132 et, en plus, un patin transversal correspondant à la zone 342 sur laquelle il repose ou pas, comme cela a été indiqué plus haut à propos des zones 128-129 et des patins 131-132.

Le bloc 300 possède donc aussi un relief supérieur 327 mais, ici, il a une branche rectiligne 327a.

Le bloc 300 devant être posé sur celui du dessous coiffe le relief 327 par trois côtés et l'on obtient, par conséquent, un verrouillage dans les deux directions orthogonales du plan pour tous les blocs d'angle.

Naturellement, il faut pouvoir réaliser aussi bien des angles "droits" que des angles "gauches". C'est pourquoi il existe un bloc 400 qui est représenté sur la figure 9, les mêmes éléments portant les mêmes références mais de l'ordre de la quatrième centaine et non plus de la troisième.

Le bloc 400 est identique au bloc 300 mais sa face plane 440 est située à la place de la face d'assemblage 313, la face d'assemblage latérale 441 étant alors proche de l'autre extrémité du bloc, mais toujours adjacente à la face plane 440.

La description détaillée de cet assemblage n'est pas nécessaire puisqu'il s'agit du même que celui de la figure 8, à la symétrie près, mutatis mutandis.

Il faut, toutefois, observer qu'afin de contrarier les joints non seulement en façade avec les blocs 100 et 200 mais aussi dans les coins, on superpose alternativement un bloc 300 et un bloc 400 s'étendant perpendiculairement l'un par rapport à l'autre.

Ce montage est visible sur la figure 9 : un bloc 300 s'étend de bas en haut du dessin et est recouvert en partie par un bloc 400 qui s'étend de gauche à droite du dessin, les lignes pointillées figurant le contour caché du bloc 300.

Avec des blocs d'angle, qu'ils soient "droits" ou "gauches", on constate la même symétrie polaire entre les deux faces d'assemblage. Toutefois, il faut considérer ces faces comme opposées et pour constater l'existence d'une structure conforme à l'invention, il faut imaginer une rotation géométrique à 90 degrés de l'une des deux faces pour reconstituer la structure en symétrie par rapport à un axe vertical virtuel situé entre ces faces et au milieu de la distance qui les sépare.

Si l'on désire réaliser des murs de refend, on prévoit une face d'assemblage du même type que la face 341-441 mais située au milieu d'une grande face plane d'un bloc ayant lui-même deux faces d'assemblage opposées, du même type que les faces 112 et 113.

En d'autres termes, un bloc assurant la liaison entre deux murs perpendiculaires comprend trois faces d'assemblages : deux opposées et situées aux extrémités du bloc et une au milieu d'une grande face plane. Il peut s'avérer nécessaire d'utiliser pour cela des blocs plus longs que les blocs standards, par exemple de longueur double pour conserver un module de construction cohérent.

A noter que de tels blocs peuvent aussi être manutentionnés par "pincement" entre les fourches d'un chariot puisqu'ils comportent toujours des éléments opposés alignés dans deux plans parallèles.

Il est également possible de réaliser des murs croisés en prévoyant des blocs ayant sensiblement la forme d'un croix, c'est-à-dire présentant quatre faces d'assemblage opposées deux à deux. Grâce à la réversibilité parfaite des faces d'assemblage, on peut disposer ces blocs selon n'importe laquelle des quatre orientations possibles. De même, on peut manutentionner ces blocs au moyen de fourches serrées latéralement contre n'importe lesquelles des deux couples de faces opposées.

La figure 10 représente une variante de l'invention selon laquelle un bloc 500 présente des faces d'assemblage ayant un relief 514 et un creux 517 de forme arrondie rappelant une phase d'une sinusoïde. En revanche, pour assurer la continuité des façades qui sont nécéssairement planes et non courbes, le relief 515 et le creux 516 sont plans dans leur partie respectivement 515a et 516a perpendiculaire aux grandes faces 510 et 511.

Le bloc 500 présente trois évidements 520, 521 et 522 car il est supposé plus grand que le bloc 100.

Les évidements 520, 521 et 522 sont séparés par des cloisons transversales 523 et 524 qui ne sont pas en forme de ligne brisée comme c'est le cas de la cloison 123 mais simplement rectilignes.

A dimensions égales, un bloc ainsi réalisé serait plus lourd, s'il était constitué de la même matière, que le bloc 100. On peut choisir la solution du bloc 500 quand, par exemple, on utilise un béton allégé si l'on veut éviter les problèmes liés au poids.

On remarque que malgré la forme arrondie du relief 514 sur chaque face d'assemblage, les parties les plus saillantes de ces faces opposées sont alignées dans les plans parallèles P1 et P2 et permettent encore la manutention par pincement du bloc au moyen de fourches d'un chariot.

Bien entendu, on peut réaliser un bloc avec un nombre impair (supérieur à un) d'évidemments, que ses faces d'assemblage soient du type des figures 1 à 9 ou du type de la figure 10 et, dans ce cas, les faces d'assemblage des blocs supérieurs se trouvent à l'aplomb non d'une cloison transversale mais de l'évidement central si l'on décale les blocs d'une demi-longueur, ce qui est le cas de la figure 5.

Ce montage est moins bon que celui qui prévoit l'appui des faces d'assemblage des blocs supérieurs sur une cloison transversale.

C'est pourquoi il est meilleur d'adapter le décalage à la disposition des cloisons transversales.

Dans le cas de la figure 10, par exemple, on prévoit un décalage par tiers : sur un bloc 500, on pose deux blocs identiques qui se joignent à l'aplomb de la cloison 524 par exemple, l'un repose par les deux tiers de sa longueur sur un bloc adjacent au bloc 500 et l'autre repose par un tiers de sa longueur sur l'autre bloc adjacent au même bloc 500 et ainsi de suite.

Pour réaliser une construction complète, on doit disposer de blocs spécifiques, notamment pour constituer des linteaux et pour assurer le chaînage, c'est-à-dire la cohésion horizontale des murs.

Ces blocs sont identiques à ceux qui ont été décrits et représentés exception faite des parties transversales (parois extérieures ou cloisons 123) qui doivent laisser passage à une armature (ferraillage) devant être noyée dans un liant tel que du béton.

Pour que celui-ci reste en place, les blocs de chaînage et de linteaux présentent alors un fond qui obture les évidements (120, 121, 220, 320, 321, 420, 421, 520, 521, 522).

Si l'on désire créer des poteaux verticaux, on utilise certains des évidements à l'aplomb les uns des autres pour y couler un liant tel qu'un béton, avec ou sans ferraillage, ainsi que cela est connu en soi.

Par ailleurs, on sait que l'un des problèmes majeurs de la construction réside dans la plus ou moins grande capacité des matériaux utilisés à isoler convenablement l'intérieur et l'extérieur d'un bâtiment. La première des isolations recherchées est l'étanchéité au vent et à la pluie.

Or, si ce problème est bien résolu avec des éléments de construction assemblés par un liant tel que du ciment, il ne l'est que très imparfaitement avec des blocs de construction assemblés à sec, c'est-à-dire sans aucun liant, ce qui est précisément le cas de ceux conformes à la présente invention.

Bien plus, l'étanchéité d'un bâtiment n'est réelle que si l'une de ses faces au moins, intérieure et/ou extérieure, est entièrement recouverte d'un revêtement : crépis, plâtre, etc. Les blocs conformes à l'invention devant être assemblés sans liant et possédant deux faces finies ne devant recevoir aucun revêtement, le problème de l'étanchéité du bâtiment réalisé avec de tels blocs devient crucial.

En se reportant aux figures 11 à 15, on voit comment l'invention permet d'assurer l'étanchéité d'une paroi réalisée avec des blocs assemblés sans liant et ne devant recevoir aucun revêtement.

Chaque bloc est du type comprenant des reliefs sur sa face supérieure pour former un ensemble convexe (ou "mâle") tandis que sa face inférieure présente des logements pour former un ensemble concave (ou "femelle"), les reliefs d'un bloc inférieur devant être coiffés par les logements d'un bloc placé sur le précédent.

Ici, en particulier sur la figure 13, on observe sur la face supérieure de chaque bloc deux reliefs longitudinaux continus 1 et 2 et sur la face inférieure de chaque bloc deux logements longitudinaux continus 3 et 4, les premiers étant placés dans les seconds lors de la superposition des blocs.

Sur la figure 12, on voit que chacun des blocs présente des évidements verticaux, ici deux, 5 et 6, déterminant une cloison transversale médiane 7 et deux cloisons transversales d'about 8 et 9, lesquelles présentent extérieurement des reliefs 10 et 11 alternés avec des creux 12 et 13 en vue de leur assemblage latéral.

Il n'est pas nécessaire, pour ce que l'on décrit ici, que les reliefs 10-11 et les creux 12-13 soient en symétrie polaire, ni que les faces extérieures des reliefs 10-11 soient dans un même plan.

Les hauteurs des reliefs 1 et 2, des logements 3 et 4 et des cloisons 7, 8 et 9 sont établies de telle sorte que lors de la superposition des blocs, les reliefs 1 et 2 puissent n'être qu'approximativement engagés jusqu'au fond des logements 3 et 4 mais, en revanche, il faut que les cloisons transversales supérieures reposent sur les cloisons transversales inférieures, pratiquement sans jeu.

Sur les figures 11 et 12, on voit que les bords internes 15 et 16 des reliefs 1 et 2 sont abrupts, verticaux, et s'étendent plus bas que le bord supérieur 17 des cloisons transversales, de sorte que chaque bloc présente, le long de ses reliefs longitudinaux 1 et 2, des canaux sans fin 18 et 19 déterminés par les bords internes 15-16, par des fonds 20-21 et, au droit des cloisons transversales seulement, par les faces frontales 22 et 23 desdites cloisons transversales.

On observe que l'arête supérieure interne des reliefs 1 et 2 est raccordée au bord abrupt correspondant 15-16 par un plan incliné respectivement 25 et 26. Ici, on a prévu un plan incliné respectivement 27 et 28 symétrique au plan 25 et au plan 26, ce qui donne aux reliefs 1 et 2 une section trapézoïdale, les plans 27 et 28 se raccordant aux grandes faces du bloc par d'autres plans respectivement 29 et 30.

Les logements inférieurs 3 et 4, pour leur part, ont une section coordonnée à celle des reliefs 1 et 2 qu'ils sont appelés à coiffer. Ils comprennent un fond 31-32 et deux parois inclinées 33-34 et 35-36.

Les parois 33 et 34 se raccordent directement à la face inférieure du bloc, alors que les parois 35 et 36 s'arrêtent un peu plus haut, dans des redans 41 et 42 formés chacun de deux parois 43-45 et 44-46, la seconde 45-46 aboutissant à la face inférieure du bloc qui ne présente, ici que deux appuis longitudinaux relativement étroits (entre les cloisons transversales 7, 8 et 9) respectivement 47 et 48 situés entre la paroi 45 et les évidements 5 et 6 d'une part, entre la paroi 46 et les mêmes évidements 5 et 6 d'autre part.

D'après cette description, on voit que lorsque deux blocs sont superposés, les redans 41 et 42 sont situés à l'aplomb des canaux 18 et 19 et chacune de ces deux paires de concavités opposées constitue une cavité continue sur toute la longueur d'un ouvrage puisqu'elles sont situées en regard les unes des autres de bloc à bloc.

Cette disposition essentielle de l'invention permet d'assurer l'étanchéité de l'ouvrage comme on va l'expliquer maintenant.

On suppose que la face extérieure d'un ouvrage réalisé avec les blocs de l'invention se trouve à gauche en observant les figures 11 et 12. C'est donc contre cette face qu'il peut pleuvoir. Les conditions les plus défavorables sont réunies quand il se produit en même temps une forte pluie et un vent violent car celui-ci pousse l'eau dans les interstices les plus étroits.
L'eau ruisselle le long des faces extérieures des blocs et frappe celles-ci en tous points et atteint en particulier le plan 29 de chaque bloc. Poussée par le vent, l'eau de pluie s'élève et passe entre le plan 27 et la face 33 ainsi qu'entre le sommet du relief 1 et la face 31. Elle s'écoule ensuite entre le plan 25 et la face 35.
Dans un premier temps, on suppose que le plan 25 et la face 35 sont exactement l'un contre l'autre. L'eau atteint alors la cavité 18-41 et tombe naturellement sur le fond 20, soit en coulant sur le plan 29, soit en gouttant de la face 43 du redan 41.
Au droit des cloisons transversales 7, 8 et 9, le fond 20 est bordé par la face frontale 22 (figure 11) mais l'eau peut librement s'écouler dans le canal 18, le long de cette face frontale 22 comme on l'a schématisé sur la figure 13 par les flêches F1, et dépasser celle-ci pour atteindre le prochain évidement 5 ou 6 dans lequel elle se déverse, comme on l'a schématisé sur la figure 12 par les flêches F2.

Verticalement, les blocs sont superposés à joints alternés, c'est-à-dire qu'un intervalle vertical entre deux blocs juxtaposés se trouve à l'aplomb du milieu d'un bloc inférieur. Sur une cloison médiane 7, reposent donc deux cloisons d'about 8 et 9, l'évidement 5 se trouvant alors en regard de l'évidement 6, ce qui signifie que les évidements verticaux sont continus sur toute la hauteur de l'ouvrage, sous réserve des blocs de chaînage que l'on décrira plus loin.

Par conséquent, l'eau qui s'écoule dans un évidement ruissellera nécéssairement jusqu'à la base de l'ouvrage.
Il faut souligner maintenant que la face 35 peut avantageusement être moins inclinée que le plan 25 afin que l'eau ait une tendance plus marquée à tomber vers le fond 20 qu'à cheminer le long de la face 43.

En supposant que l'eau, toujours sous l'influence d'une pression d'air horizontale née du vent violent extérieur, atteigne le bord supérieur 17 des cloisons transversales, elle ne peut plus progresser que par capillarité entre les deux faces inférieure et supérieure des cloisons transversales, et encore, en très faible quantité.
L'obstacle ainsi opposé à la progression transversale de l'eau peut s'avérer suffisant et, dans cette hypothèse, il suffit que les blocs présentent une seule cavité 41-18, du côté du bloc devant constituer la face extérieure de l'ouvrage.

Cependant, il est plus sûr de prévoir un deuxième obstacle, côté intérieur, comme on l'a représenté, cela présentant en outre le très grand avantage de rendre le bloc réversible car, alors, il est symétrique par rapport à son plan longitudinal médian PL.

Si de l'eau parcourt ainsi toute la largeur des cloisons transversales superposées, elle atteint la deuxième cavité 19-42 qui constitue un obstacle pratiquement infranchissable.
En effet, de l'eau qui cheminerait, contre toute vraisemblance, sur l'appui 48 situé en surplomb, atteindrait l'arête déterminée par l'appui 48 et la face 46, et serait à coup sûr entraînée à goutter vers le fond 21 car la pression d'air se trouve ici pratiquement annulée en raison des pertes de charge considérables intervenues depuis la face extérieure.

En supposant encore que l'eau dépasse l'arête entre 48 et 46, elle ne pourrait atteindre la face intérieure de l'ouvrage qu'à condition de franchir de l'intérieur vers l'extérieur l'obstacle constitué par le relief 2 et le logement 4 ce qui est invraisemblable en raison du cheminement ascendant nécessaire au franchissement des plans 30 et 26.

Quant à l'eau située sur le bord supérieur 17, elle coule nécéssairement le long de la face frontale 23 et atteint le fond 21 avant de tomber dans l'évidement 5 ou 6.

On ne peut imaginer que de l'eau située sur le fond 21 puisse remonter le long du plan 30.

L'expérience montre, d'ailleurs, que la totalité de l'eau infiltrée s'écoule dans les évidements verticaux, sans même atteindre la deuxième cavité 19-42 malgré un épreuve prévoyant d'exposer un mur fait de blocs conformes à l'invention à un ruissellement d'eau continu combiné à un courant d'air pulsé perpendiculaire au mur à la pression constante de 200 mégapascals pendant vingt quatre heures consécutives.
A l'issue de cette épreuve, aucune goutte d'eau n'avait atteint la face du mur non exposée.

Il faut noter qu'une telle épreuve comporte des contraintes plus fortes que celles des cyclones qui ne durent jamais vingt quatre heures consécutives au maximum de leur puissance.

On en déduit que l'invention permet de réaliser des constructions sûres et étanches dans les conditions météorologiques les plus dures des zones habitées du globe et à plus fortes raisons dans des régions plus hospitalières.

Sur la figure 12, on voit qu'au droit des évidements 5 ou 6, la progression de l'eau est radicalement impossible au-delà du bord du fond 20 puisqu'il n'y a pas ici de liaison physique transversale, de sorte que l'eau ruisselle, ou coule, nécéssairement dans les évidements 5 ou 6.

En se reportant maintenant aux figures 14 à 16, on voit un bloc de construction dit "bloc de chaînage" car il présente un fond et pas de cloisons transversales, afin servir de canal horizontal à du béton armé coulé, en vue du "chaînage" horizontal. Il s'agit d'une phase classique de la construction, qui consiste à renforcer la résistance de la structure en réunissant les blocs horizontalement à des niveaux critiques : au-dessus des portes et fenêtres et au sommet des murs, essentiellement.

Sur ces figures, les mêmes éléments portent les mêmes références.

Chaque bloc de chaînage comprend un fond continu 50 et des canaux verticaux 51 et 52 qui traversent le bloc de part en part et qui créent des parois extérieures 53 et 54 ainsi que des parois intérieures 55 et 56, ces dernières étant solidaires du fond 50.

La face des canaux verticaux 51 et 52 la plus proche des grandes faces extérieures du bloc est formée par le prolongement du bord interne 15-16 des reliefs 1 et 2.

Pour les raisons exposées plus haut, le bloc est ici encore symétrique par rapport à son plan longitudinal moyen PL mais si l'on se contente de la cavité 18-41, il est clair qu'il suffit de prévoir les canaux 51 car ils sont destinés à l'évacuation de l'eau vers le bas de l'ouvrage. Les canaux 52 seraient alors inutiles.

Ainsi, chaque bloc s'analyse comme présentant une auge centrale 57 et des parois extérieures 53 et 54. L'auge centrale 57 et les parois extérieures 53 et 54 sont rendues solidaires par des cloisons verticales 58 et 59 qui s'étendent respectivement entre les parois extérieure 53 et intérieure 55 pour les cloisons 58 et entre les parois extérieure 54 et intérieure 56 pour les cloisons 59, ces cloisons déterminant les canaux verticaux 51 et 52.

Ces dispositions ont pour but d'assurer l'écoulement de l'eau de manière continue, depuis le haut des murs jusqu'à leur base, malgré la présence de blocs de chaînage dont le fond 50 s'oppose à cet écoulement de la manière décrite en regard des figures 11 à 13 pour les blocs standards.

On va maintenant décrire comment l'eau peut s'écouler en supposant, ce qui est le cas le plus fréquent, qu'une rangée de blocs de chaînage est posée sur une rangée de blocs standards, ainsi que cela est schématisé sur les figures 14 à 16.

Pour simplifier le dessin et la description, on a supposé que les blocs de chaînage ne supportent eux-mêmes aucun bloc supérieur mais on verra que les explications données s'appliquent aussi au cas où les blocs de chaînage sont eux-mêmes couverts par d'autres blocs, tant standards que de chaînage d'ailleurs.

De l'eau, donc, est sensée passer par dessus le relief 1, notamment comme on l'a déjà décrit, poussée de l'extérieur par le vent.

Cette eau ruisselle selon les flêches F3 le long du plan incliné 25 et atteint le bord abrupt 15 qui constitue aussi l'intérieur des canaux verticaux 51. L'eau, par conséquent, s'écoule selon les flêches F4 par ces canaux 51 qui se trouvent à l'aplomb du canal sans fin 18 du bloc standard sur lequel le bloc de chaînage est posé.

Lorsque l'eau atteint ce canal 18, elle se comporte comme on l'a déjà décrit, c'est-à-dire qu'elle s'écoule dans les évidements verticaux 5-6 selon la flêche F2 (figure 15).

Comme on l'a dit plus haut, il est peu vraisemblable que de l'eau parvienne à traverser toute la largeur des blocs mais si cela se produisait, elle serait évacuée par les canaux 52, le canal 19 et l'évidement 5.

On remarque que le sommet des cloisons 58 et 59 est moins haut que le bord supérieur des parois intérieures 55 et 56 et, a fortiori, moins haut que les reliefs 1 et 2.

De la sorte, l'eau qui chemine selon les flêches F3 tombe nécéssairement dans les canaux verticaux 51-52 et ne peut pas atteindre le bord supérieur des parois 5 intérieures 55 et 56, même en regard des cloisons verticales 58 et 59.

L'auge 57 reçoit un ferraillage et est rempli de béton jusqu'au niveau des bords supérieurs des parois 55 et 56, de sorte que si de l'eau atteignait ces bords, elle pourrait progresser, par capillarité, comme on l'a indiqué à propos des cloisons transversales 7, 8 et 9 des blocs standards.

On comprend maintenant que si un bloc de chaînage est surmonté d'un autre bloc, l'eau qui atteint de haut en bas ce bloc de chaînage est évacuée de la même manière que celle qui vient d'être décrite : ou bien ledit autre bloc est un bloc standard et ses redans 41 et 42 se trouvent au-dessus des canaux verticaux 51 et 52, ou bien il s'agit d'un bloc de chaînage et ses canaux verticaux 51 et 52 sont exactement au-dessus de ceux du bloc de chaînage inférieur et, encore une fois, l'eau s'écoule sans obstacle vers le bas.

En se reportant maintenant à la figure 17, on voit un bloc standard situé à la base d'une construction, conformément à l'invention.

On a montré comment l'eau située dans un mur construit selon l'invention est automatiquement évacuée vers le bas du mur, sans avoir pu le traverser.

Afin d'éviter que l'eau s'accumule au bas de l'ouvrage, on prévoit son évacuation dans le terrain.

Pour cela, on met en place un radier 60 par coulée de béton, généralement dans le fond d'une tranchée puis on pose le premier rang de blocs standards.

Ces blocs peuvent être simplement posés sur le radier 60, comme cela est représenté sur la figure 17 ou bien être scellés dans du béton sur une certaine hauteur.

Dans un cas comme dans l'autre, l'invention prévoit que sous les blocs de premier rang se trouve un canal longitudinal continu 61 avec lequel communiquent des canaux perpendiculaires 62 qui débouchent hors du radier 60, du côté extérieur à l'ouvrage, dans le terrain T.

Avec ces dispositions, l'eau infiltrée ruisselle, coule, depuis le haut de l'ouvrage et traverse tous les blocs, qu'ils soient standards ou de chaînage, et atteint le radier 60. Elle coule sur le radier 60 et est recueillie par le canal longitudinal 61, puis s'écoule finalement par les canaux 62 pour être absorbée par le terrain T.

Il ressort de la description ci-dessus que l'invention permet de réaliser des constructions au moyen de blocs assemblés sans aucun liant tout en assurant une excellente étanchéité, même dans des conditions difficiles, grâce au profil particulier des faces inférieure et supérieure qui s'interpénètrent en chicanes et présentent des éléments supérieurs favorisant le gouttage de l'eau au-dessus d'éléments inférieurs favorisant, eux, l'écoulement et/ou le ruissellement vers les blocs situés plus bas.

On parvient ainsi à construire facilement, en n'utilisant qu'une main d'oeuvre peu qualifiée, des ouvrages de bonne qualité et résistant facilement aux intempéries les plus agressives.

## Revendications

1. Bloc pour la construction d'ouvrages, du type ayant une forme générale de parallélépipède et présentant donc six faces, quatre d'entre elles devant être verticales et les deux autres horizontales, bloc qui présente en outre des éléments mâles et des éléments femelles destinés à s'interpénétrer lors de la juxtaposition et de la superposition de plusieurs blocs pour leur assemblage sans ciment, mortier ni autre lien de scellement, caractérisé en ce que lesdites faces horizontales, dont l'une est dite par convention "inférieure" et l'autre dite par convention "supérieure", comportent un profil particulier constituant partiellement au moins, lesdits éléments mâle et femelle qui s'interpénètrent en chicane, le profil de la face inférieure présentant des éléments dits supérieurs favorisant le gouttage de l'eau au-dessus d'éléments inférieurs associés au profil de la face supérieure d'un bloc inférieur, favorisant, eux, l'écoulement et/ou le ruissellement de l'eau vers les blocs situés plus bas, les éléments supérieurs et inférieurs étant agencés de sorte que lorsque deux des dits blocs sont superposés ils réalisent au moins une cavité continue horizontale à la jonction des dites faces supérieures et inférieures des dits blocs.

2. Bloc selon la revendication 1 caractérisé en ce que la dite cavité continue horizontale est réalisée par un relief sur la face supérieure et un creux sur la face inférieure du bloc, le relief et le creux constituent les dits éléments supérieurs et inférieurs.

3. Bloc selon l'une quelconque des revendications 1 à 2, caractérisé en ce que la cavité horizontale continue est au moins partiellement constituée par un redan agencé au voisinage du creux longitudinal agencé dans la face inférieure du bloc.

4. Bloc selon l'une quelconque des revendications 1 à 3, caractérisé en ce que la cavité horizontale continue est au moins partiellement constituée par un redan agencé sur la face supérieure du bloc, au voisinage du relief d'emboîtement s'étendant sur la longueur de celui-ci.

5. Bloc selon l'une quelconque des revendications 1 à 4, caractérisé en ce que la cavité continue est formée par une paire de concavités opposées appartenant respectivement à la face supérieure d'un élément inférieur et à la face inférieure d'un élément supérieur.

6. Bloc selon l'une quelconque, des revendications 1 à 5, caractérisé en ce que la cavité horizontale continue (41-18) est située plus près de la face du bloc devant participer à la constitution de la façade extérieure d'un ouvrage.

7. Bloc selon l'une quelconque des revendications 1 à 6, caractérisé en ce qu'il possède deux cavités horizontales continues (41-18 et 42-19) symétriques par rapport au plan vertical moyen (PL) du bloc.

8. Bloc selon l'une quelconque des revendications 1 à 7, caractérisé en ce qu'il possède des cloisons transversales (7, 8 et 9) dont le sommet est situé plus haut que le fond (20-21) de la concavité (18-19) de la face supérieure du bloc.

9. Bloc selon l'une quelconque des revendications 1 à 8, caractérisé en ce qu'il présente au moins un relief longitudinal continu (1-2) sur la face supérieure et au moins un logement longitudinal continu (3-4) sur sa face inférieure à l'aplomb du relief (1-2) afin que par superposition de blocs identiques, le logement (3-4) de la face inférieure de l'un des blocs coiffe le relief (1-2) de la face supérieure d'un autre, la cavité horizontale continue (41-18, 42-19) étant située près dudit relief (1-2) et dudit logement (3-4) placés l'un dans l'autre et plus à l'intérieur du bloc, à partir de la face extérieure, que ne le sont lesdits reliefs (1-2) et logements (3-4).

10. Bloc selon la revendication 9, caractérisé en ce que le relief longitudinal continu (1-2) de la face supérieure présente un bord inférieur (25-26) incliné vers le plan moyen (P) du bloc.

11. Bloc selon la revendication 10, caractérisé en ce que le logement (3-4) longitudinal continu de la face inférieure présente une face (35-36) inclinée vers le plan moyen (PL) du bloc.

12. Bloc selon les revendications 10 ou 11, caractérisé en ce que l'inclinaison du bord intérieur (25-26) est plus marquée que celle de la face (35-36) afin qu'ils ne soient pas situés l'un contre l'autre lorsque le logement (3-4) d'un bloc est placé sur le relief (1-2) d'un autre bloc afin de favoriser le gouttage.

13. Bloc selon la revendication 10, caractérisé en ce que la face inclinée (25-26) du relie.f longitudinal continu (1-2) se raccorde à un bord abrupt (15-16).

14. Bloc selon la revendication 13, caractérisé en ce que le bord abrupt (15-16) se raccorde à un fond horizontal (20-21) qui borde au moins un évidement vertical interne (5-6).

15. Bloc selon la revendication 14, caractérisé en ce que l'évidement, respectivement de chaque évidement, vertical interne (5-6) est délimité par des cloisons transversales (7-8-9) qui sont plus hautes que le fond horizontal (20-21).

16. Bloc selon la revendication 13, caractérisé en ce que le bord abrupt (15-16) se prolonge jusqu'à la face inférieure du bloc.

17. Bloc selon l'une quelconque des revendications 1 à 9, 9 à 14, 16, caractérisé en ce qu'il comprend une auge centrale (57) présentant un fond continu et reliée à au moins une paroi extérieure (53-54) par des cloisons verticales (58-59) déterminant des canaux verticaux débouchant sur la face inférieure du bloc.

18. Bloc selon la revendication 17, caractérisé en ce que l'auge (57) est délimitée par des parois longitudinales (55 et 56) qui sont plus hautes que les cloisons verticales (58-59) déterminant les canaux verticaux (51-52).

19. Bloc selon l'une quelconque des revendications 11 à 18, caractérisé en ce que la face inclinée (35-36) du logement (3-4) se raccorde à une paroi (43-44) peu ou pas inclinée, elle-même raccordée à une paroi (45-46) plus inclinée, voire verticale, ces deux parois (43-44 et 45-46) formant un redan (41-42), qui constitue la concavité supérieure de la cavité horizontale continue.

20. Bloc selon l'une quelconque des revendications 1 à 19, caractérisé en ce qu'au moins deux faces (112-113, 212-213, 313-341, 413-441, 512-513) devant être verticales comprennent des éléments mâles (114-115, 214-215, 314-315, 414-415, 514-515) et femelles (116-117, 216-217, 316-317, 416-417, 516-517) qui, en considérant comme opposés lesdites deux faces (112 et 113, 212 et 213, 313 et 341, 413 et 441, 512 et 513), sont disposés en symétrie polaire par rapport à un axe vertical virtuel (X) imaginé entre ces faces (112 et 113, 212 et 213, 313 et 341, 413 et 441, 512 et 513) et au milieu de la distance qui les sépare.

21. Bloc selon la revendication 20, caractérisé en ce que deux faces (112 et 113, 212 et 213, 512 et 513) effectivement opposés du bloc (100-200-500) présentent des éléments mâles (114-115, 214-215, 514-515) et femelles (116-117, 216-217, 516-517) qui sont disposés en symétrie polaire par rapport à l'axe géométrique vertical (X) du bloc (100-200-500) et sur toute la hauteur de ce dernier.

22. Bloc selon la revendication 20, caractérisé en ce que des éléments mâles (314-315, 414-415) et femelles (316-317, 416-417) sont disposés sur deux faces adjacentes (313 et 311, 413 et 411).

23. Bloc selon la revendication 20, caractérisé en ce que l'une au moins des faces (313, 413) devant être verticales présente au moins deux éléments mâles (314 et 315, 414 et 415) dont les parties les plus saillantes sont alignées dans un même plan virtuel (P2) perpendiculaire aux autres faces opposées (310 et 311, 410 et 411).

24. Bloc selon la revendication 23, caractérisé en ce que deux faces opposées (112 et 113, 212 et 213, 512 et 513) présentent au moins deux éléments mâles (114 et 115, 214 et 215, 514 et 515) dont les parties les plus saillantes sont alignées dans un même plan virtuel (P1-P2) pour chaque face (112, 113, 212, 213, 512 et 513), afin que les parties les plus saillantes des éléments mâles (114-115, 214-215, 514-515) des deux faces opposées (112 et 113, 212 et 213, 512 et 513) se trouvent dans deux plans virtuels (P1 et P2) parallèles et perpendiculaires aux deux autres faces opposées (110-111, 210-211, 510-511) devant être verticales.

25. bloc selon la revendication 23, caractérisé en ce que la face (340, 440) opposée à celle (313, 413) qui présente des éléments mâles (314 et 315, 414 et 415) est plane, parallèle au plan virtuel (P2) des parties les plus saillantes de l'autre face (313, 413) et a un aspect de dernière finition.

26. Bloc selon la revendication 20, caractérisé en ce que les éléments mâles (114-115, 214-215, 314-315, 414-415, 514-515) et femelles (116-117, 216-217, 316-317, 416-417, 516-517) sont dissymétriques en considérant le plan virtuel médian du bloc (100, 200, 300, 400, 500), perpendiculaire à la face (112, 212, 213, 313, 341, 441, 512 et 513) qui porte des éléments (114-115-116-117, 214-215-216-217, 314-315-316-317, 414-415-416-417, 514-515-516-517).

27. Bloc selon l'une quelconque des revendications 1 à 26, caractérisé en ce que l'un des éléments mâles (115-215-316-415-515) est adjacent à l'un des bords verticaux (118-218-318-418-518) du bloc (100, 200, 300, 400, 500) et l'un des éléments femelles (116-216-316-416-516) est adjacent à l'autre bord vertical (119-219-319-419-519) du bloc (100, 200, 300, 400,500).

28. Bloc selon l'une quelconque des revendications 1 à 27 caractérisé en ce qu'au moins deux faces (110-11, 210-211, 310-311-340, 410-411-400, 510-511) devant être verticales et destinées à contribuer aux parties apparentes d'un ouvrage, ont toutes deux le même aspect de dernière finition n'exigeant aucun revêtement de surface.

## Patentansprüche

1. Blockstein zur Konstruktion von Bauwerken. Dieser Block, der die allgemeine Grundform eines Parallelopedes hat und somit sechs Seiten aufweist, wovon vier senkrecht und die beiden anderen waagrecht sein müssen, besitzt außerdem männliche und weibliche Elemente, die dazu bestimmt sind, daß die Blöcke ineinandergreifen, wenn mehrere davon zum Verband ohne Zement. Mörtel oder einem anderen Verfugungsmittel nebeneinander und übereinander gereiht werden. Die beiden waagrechten Blocksteinseiten, üblicherweise jeweils als "untere" und als "obere" bezeichnet, besitzen ein spezielles Profil, das zumindest teilweise die genannten männlichen und weiblichen lückenlos ineinandergreifende Elemente bildet ; wobei das Profil der Unterseite mit "obere" bezeichnete Elemente besitzt, die das Abtropfen des Wassers über "untere" Eiemente des Oberseitenprofils eines darunterliegenden Blocks begünstigen. Diese "unteren" Eiemente begünstigen ihrerseits das Abfließen und/oder Rieseln des Wassers zu den tiefer liegenden Blöcken, wobei die oberen und unteren E!emente so angelegt sind, daß, wenn zwei solcher Blöcke übereinandergefügt werden, sie mindestens einen kontinuierlichen waagrechten Hohlraum an der Verbindungsstelle der beschriebenen Ober- und Unterseiten dieser Blöcke bilden.

2. Blockstein gemäß Patentanspruch 1, mit dem Unterschied, daß obengenannter kontinuierliche waagrechte Hohlraum durch ein Relief auf der Oberseite und eine Vertiefung auf der Unterseite des Blocks geformt wird, wobei das Relief und die Vertiefung die genannten oberen und unteren Elemente bilden.

3. Blockstein gemäß einem der Patentansprüche 1 bis 2, mit dem Unterscheidungsmerkmal, daß der waagrechte Kontinuierliche Hohlraum zumindest teilweise durch einen in der Nähe der longitudinalen Vertiefung angelegten Absatz gebildet wird, wobei sich diese Vertiefung an der Unterseite des Blocks befindet.

4. Blockstein gemäß einem der Patentansprüche 1 bis 3, mit dem Unterschied, daß der waagrechte kontinuierliche Hohlraum zumindest teilweise durch einen Absatz gebildet wird, der sich auf der Blocksteinoberseite entlang des ineinanderfassenden Reliefs erstreckt.

5. Blockstein gemäß einem der Patentansprüche 1 bis 4, mit dem Unterscheidungsmerkmal, daß der kontinuierliche Hohlraum durch ein Paar entgegengesetzte Konkavitäten gebildet wird, wovon die eine an der Oberfläche eines unteren Elementes und die andere an der Unterfläche eines oberen Elementes liegt.

6. Blockstein gemäß einem der Patentansprüche 1 bis 5, mit dem Unterscheidungsmerkmal, daß der waagrechte kontinuierliche Hohlraum (41 - 18) näher an der Blocksteinseite liegt, welche an der Bildung der Aussenfassade des Bauwerks teilhat.

7. Blockstein gemäß einem der Patentansprüche 1 bis 6, mit dem Unterschied, daß er zwei waagrechte kontinuierliche und zur senkrechten Mittelebene (PL) des Blockes symmetrische Hohlräume (41-18 und 42-19) besitzt.

8. Blockstein gemäß einem der Patentansprüche 1 bis 7, mit dem Unterschied, daß er transversale Trennwände (7, 8 und 9) besitzt, deren Oberkante höher liegt, als die Sohle (20-21) der Konkavität (18-19) an der Blockoberseite.

9. Blockstein gemäß einem der Patentansprüche 1 bis 8, mit dem Unterscheidungsmerkmal, daß er zumindest ein longitudinales kontinuierliches Relief (1-2) auf der Oberseite und zumindest eine kontinuierliche longitudinale Vertiefung (3-4) auf seiner Unterseite lotrecht zum Relief (1-2) aufzeigt, sodass beim Uebereinanderreihen gleicher Blöcke die unterseitige Vertiefung (3-4) einer der Blöcke das oberseitige Relief (1-2) eines anderen bedeckt, wobei der waagrechte kontinuierliche Hohlraum (41-18, 42-19) an die Vertiefung (3-4) und das in sie greifende Relief (1-2) grenzt. Dieser Hohlraum liegt, von der Außenseite aus gesehen, weiter im Blockinnern, als die beschriebenen Reliefs (1-2) und Vertiefungen (3-4).

10. Blockstein gemäß Patentanspruch 9, mit dem Unterschied, daß das kontinuierliche longitudinale Relief (1-2) der Oberseite einen der Blockmittelebene (P) zugewandten abgeschrägten unteren Rand (25-26) aufweist.

11. Blockstein gemäß Patentanspruch 10, mit dem Unterscheidungsmerkmal, daß die longitudinale kontinuierliche Vertiefung (3-4) der Unterseite eine der Blockmittelebene (PL) zugewandte abgeschrägte Fläche (35-36) aufzeigt.

12. Blockstein gemäß Patentansprüche 10 oder 11, mit dem Unterschied, daß zur Erleichterung des Abtropfens, die Abschrägung des unteren Randes (25-26) ausgeprägter ist, als die der Fläche (35-36), sodass sie nicht aneinanderliegen, wenn die Vertiefung (3-4) eines Blocks auf das Relief (1-2) eines anderen Blocks zu liegen kommt.

13. Blockstein gemäß Patentanspruch 10, mit dem Unterscheidungsmerkmal, daß sich die abgeschrägte Fläche (25-26) des longitudinalen kontinuierlichen Reliefs (1-2) an einen steil abfallenden Rand (15-16) anschließt.

14. Blockstein gemäß Patentanspruch 13, mit dem Unterschied, daß der steil abfallende Rand (15-16) an einen waagrechten Boden (20-21) anschließt, der zumindest eine senkrechte Innenaussparung (5-6) begrenzt.

15. Blockstein gemäß Patentanspruch 14, mit dem Unterscheidungsmerkmal, daß die Aussparung beiderseits jeder senkrechten Innenaussparung (5-6) durch transversale Trennwände (7-8-9) begrenzt wird, die höher sind als der waagrechte Boden (20-21).

16. Blockstein gemäß Patentanspruch 3, mit dem Unterschied, daß sich der steil abfallende Rand (15-16) bis zur Unterseite des Blocks erstreckt.

17. Blockstein gemäß einem der Patentansprüche 1 bis 9, 9 bis 14, und 16, mit dem Unterscheidungsmerkmal, daß er in der Mitte eine mit einer kontinuierlichen Sohle geprägte Mulde (57) besitzt, die mit zumindest einer Außenwand (53-54) durch senkrechte Trennwände (58-59) verbunden ist, welche senkrechte auf die Unterseite des Blocks mündende Rinnen bilden.

18. Blockstein gemäß Patentanspruch 17, mit dem Unterschied, daß die Mulde (57) von longitudinalen Wänden (55 und 56) begrenzt wird, die höher sind als die senkrechten Trennwände (58-59), welche die senkrechten Rinnen bilden (51-52).

19. Blockstein gemäß einem der Patentansprüche 11 bis 18, mit dem Unterscheidungsmerkmal, daß die Schrägseite (35-36) der Vertiefung (3-4) an eine kaum bzw. nicht abgeschrägte Wand (43-44) anschließt, die ihrerseits an eine noch schrägere, ja sogar senkrechte Wand (45-46) anschließt, wobei diese beiden Wände (43-44 und 45-46) einen Absatz (41-42) bilden, der die obere Konkavität des waagrechten kontinuierlichen Hohlraumes bildet.

20. Blockstein gemäß einem der Patentansprüche 1 bis 19, mit dem Unterschied, daß zumindest zwei Seiten (112-113, 212-213, 313-341, 413-441. 512-513), die senkrecht sein müssen, männliche (114-115, 214-215, 314-315, 414-415, 514-515) und weibliche (116-117, 216-217, 316-317, 416-417, 516-517) Elemente enthalten, die, angenommen, dass diese beiden Seiten einander entgegengesetzt sind, in Polsymmetrie zu einer virtuellen Achse (X), die zwischen diesen Seiten (112 und 113, 212 und 213, 313 und 341, 413 und 441, 512 und 513) und in der Mitte deren Abstandes voneinander angenommen wird, angeordnet sind.

21. Blockstein gemäß Patentanspruch 20, mit dem Unterscheidungsmerkmal, daß zwei tatsächlich entgegengesetzte Seiten (112 und 113, 212 und 213, 512 und 513) des Blocks (100-200-500) männliche (114-115, 214-215, 514-515) und weibliche (116-117, 216-217, 516-517) Elemente aufweisen, die in Polsymmetrie zur geometrischen senkrechten Achse (X) des Blocks (100-200-500) und auf dessen gesamter Höhe angeordnet sind.

22. Blockstein gemäß Patentanspruch 20, mit dem Unterschied, daß die männlichen (314-315, 414-415) und weiblichen (316-317, 416-417) Elemente auf zwei angrenzenden Seiten (313 und 311, 413 und 411) angebracht sind.

23. Blockstein gemäß Patentanspruch 20, mit dem Unterscheidungsmerkmal, daß zumindest eine der Seiten (313, 413), die senkrecht sein muß, zumindest zwei männliche Elemente (314 und 315, 414 und 415) aufweist, deren vorspringendste Teile auf einer gleichen virtuellen Ebene (P2) senkrecht zu den anderen entgegengesetzten Seiten (310 und 311, 410 und 411) stehen.

24. Blockstein gemäß Patentanspruch 23, mit dem Unterschied, daß zwei entgegengesetzte Seiten (112 und 113, 212 und 213, 512 und 513) zumindest zwei männliche Elemente (114 und 115, 214 und 215, 514 und 515) aufweisen, deren hervorspringendste Teile auf einer für jede Seite (112, 113, 212, 213, 512 und 513) gleichen virtuellen Ebene (P1-P2) ausgerichtet sind, so daß sich diese hervorspringendsten Teile der beiden entgegengesetzten Seiten (112 und 113, 212 und 213, 512 und 513) auf den beiden virtuellen einander parallelen und zu den beiden anderen entgegengesetzten Seiten (110-111, 210-211, 510-511) rechtwinkligen Ebenen (P1 und P2) befinden, wobei diese anderen Seiten senkrecht sein müssen.

25. Blockstein gemäß Patentanspruch 23, mit dem Unterscheidungsmerkmal, daß die Seite (340, 440), die jener (313, 413) mit den männlichen Elementen (314 und 315, 414 und 415) entgegengesetzt ist, eben ist und parallel zur virtuellen Ebene (P2) der hervorspringendsten Teile der anderen Seite (313, 413) verläuft und das Aussehen einer letzten Nachbearbeitung hat.

26. Blockstein gemäß Patentanspruch 20, mit dem Unterschied, daß die männlichen (114-115, 214-215, 314-315, 414-415, 514-515) und weiblichen (116-117, 216-217, 316-317, 416-417, 516-517) Eiemente asymmetrisch sind, wenn man die virtuelle Mittelebene des Blocks (100, 200, 300, 400, 500) als Senkrechte zu der Seite (112, 212, 213, 313, 341, 441, 512 und 513) annimmt, welche mit den Elementen (114-115-116-117, 214-215-216-217, 314-315-316-317, 414-415-416-417, 514-515-516-517) ausgestattet ist.

27. Blockstein gemäß einem der Patentansprüche 1 bis 26, mit dem Unterscheidungsmerkmal, daß eines der männlichen Eiemente (115-215-316-415-515) an einen der senkrechten Ränder (118-218-318-418-518) des Blocks (100, 200, 30, 400, 500) angrenzt und daß eines der weiblichen Eiemente (116-216-316-416-516) an den anderen senkrechten Rand (119-219-319-419-519) des Blocks (100, 200, 300, 400, 500) angrenzt.

28. Blockstein gemäß einem der Patentansprüche 1 bis 27, mit dem Unterschied, daß mindestens zwei Seiten (110-11, 210-211, 310-311-3140, 410-411-400, 510-511), die senkrecht und sichtbare Teile eines Bauwerkes sein müssen, das gleiche Aussehen letzter Nachbearbeitung und keinen zusätzlichen Oberflächenbelag erfordernd haben.

## Claims

1. A building block for the construction of walls, of generally parallelpiped shape and therefore with six sides, four vertical and the other two horizontal, furthermore comprising male and female elements designed to interlock when several blocks are juxtaposed and superposed for assembly without cement-mortar or any other binder-characterised in that the said horizontal sides, of wich one is by convention called « lower » and the over by convention called « upper », comprise a particular profile contituting at least partially the said male and female elements which interlock, the profile of the underside forming the so-called « upper » elements which assist water to drip above the lower elements associated with the profile of the upper side of the lower block which assits the flow and/or running of water towards lower blocks, the upper and lower elements being placed so as to allow two of the said superposed blocks to carry out into effect at least one continuous horizontal cavity at the junction of the said upper and lower sides of the said blocks.

2. A block in accordance with claim 1, caracterised in that the said continuous horizontal cavity is carried out into effect by protrusion on the upper side and o hollow on the lower side of the block, the protrusion and the hollow constitute the said upper and lower elements.

3. A block in accordance with any one of claims 1 to 2, characterised in that the continuous longitudinal cavity consists at least partially of an undercut placed near to the longitudinal hollow cut in the lower side of the block.

4. A block in accordance with any one of claims 1 to 3, characterised in that the continuous horizontal cavity consist at least partially of an undercut in the upper side of the block, near to the protrusion extending throughout the length of the block.

5. A block in accordance with any one of claims 1 to 4, characterised in that the continuous cavity is formed by a pair of opposite concavities cut respectively in the upper surface of one lower element and in the lower surface of one upper element.

6. A block in accordance with any one of claims 1 to 5, characterised in that the continuous horizontal cavity (41-18) is nearer to the side of the block which is to form part of the outside surface of the wall.

7. A block in accordance with any one of claims 1 to 6, characterised in that it possesses two continuous horizontal cavities (41-18 and 42-19) which are symmetrical in relation to the mean vertical plane (PL) of the block.

8. A block in accordance with any one of claims 1 to 7, characterised in that it possesses transversal partitios (7,8 and 9) of which the summit is higher than the bottom surface (20-21) of the concavity (18-19) of the upper side of the block.

9. A block in accordance with any one of claims 1 to 8, characterised in that it possesses at least one continuous protrusion (1-2) on the upper side and least on the upper side and least one continuous longitudinal hollow (3-4) on the lower side, vertically above the protrusion (1-2) so that when identical blocks are superposed the recess (3-4) of the lower side of one of the blocks covers the protrusion (1-2) of the upper side of the other, with the continuous horizontal cavity (41-18, 42-19) near to the said protrusion (1-2) and the said recess (3-4) placed one in the other and more inside the block when measured from its outer surface, than the said protrusion (1-2) and recesses (3-4).

10. A block in accordance with claim 9, characterised in that the continuous longitudinal protrusion (1-2) of the upper side comprises an inner side (25-26) which is inclined towards the mean plane (P) of the block.

11. A block in accordance with claim 10, characterised in that the continuous longitudinal recess (3-4) of the lower side comprises one surface (35-36) that is inclined towards the mean plane (PL) of the block

12. A block in accordance with claims 10 and 11, characterised in that the inclination of the lower side (25-26) is more marked than that of the side (35-36) so that they are not against the other when the recess (3-4) of one block is placed on the protrusion (1-2) in order to assist dripping.

13. A block in accordance with claim 10, characterised in that the inclined surface (25, 26) of the continuous longitudinal protrusion (1-2) is joined to a steep side (15-16).

14. A block in accordance with claim 13, characterised in that the steep side (15-16) is joined to a horizontal bottom surface (20-21) which borders at least one internal vertical hollow (5-6).

15. A block in accordance with claim 14, characterised in that each internal vertical cutout (5-6) is delimited by transversal partitions (7-8-9) which are higher than the horizontal bottom surface (20-21).

16. A block in accordance with claim 13, characterised in that the steep side (15-16) extends as far as the lower surface of the block.

17. A block in accordance with claims 1 to 9, 9 to 14 and 16 characterised in that it comprises a central trough (57) with a continuous bottom surface and joined to least one outside surface (53-54) by vertical partitions (58-59) forming vertical channels that end on the lower surface of the block.

18. A block in accordance with claim 17, characterised in that the trough (57) is delimited by longitudinal surfaces (55 and 56) which are higher than the vertical partitions (58-59) forming vertical channels (51-52).

19. A block in accordance with claims 11 to 18, characterised in that the inclined surface (35-36) of the recess (3-4) joins a surface (45-46) which is little or not inclined and itself joins a surface (45-46) which is steeper even vertical, these two surfaces (43-44 and 45-46) form an undercut (41-42) which constitutes the upper concavity of the continuous longitudinal cavity.

20. A block in accordance with claims 1 to 19, characterised in that the at least two vertical surfaces (112-113, 212-213, 313-341, 413-441, 512-513) comprise male elements (114-115, 214-215, 314-315, 414-415, 514-515) and female elements (116-l17, 216-217, 316-317, 416-417, 516-517) which assuming that the said two surfaces are opposite (112 and 113, 212 and 213, 313 and 341, 413 and 441, 512 and 513), are placed in polar symmetry in regard to vertical virtual axis (X) imagined between these surfaces (112 and 113, 212 and 213, 313 and 341, 413 and 441, 512 and 513) and halfway between them.

21. A block in accordance with claim 20, characterised in that two opposites surfaces (112 and 113, 212 and 213, 512 and 513) of the block (100-200-500) comprise male elements (114-115, 214-215, 514-515) and female elements (116-117, 216-217, 516-517) which are placed in polard symmetry in regard to the vertical geometric axis (X) of the block (100-200-500) and to its full height.

22. A block in accordance with claim 20, characterised in that male elements (314-315, 414-415) and female elements (316-317, 416-417) are placed on two adjacent sides (313 and 311, 413 and 411).

23. A block in accordance with claim 20, characterised in that at least one of the vertical sides (313, 413) comprise at least two male elements (314 and 315, 414 and 415) of which the most salient parts are aligned in the same virtual plane (P2) perpendicular to the other opposite sides (310 and 311, 410 and 411).

24. A block in accordance with claim 23, characterised in that two opposite sides (112 and 113, 212 and 213, 512 and 513) comprise at least two male elements (114 and 115, 214 and 215, 514 and 515) of which the most salient parts are aligned in the same virtual plane (P1-P2) for each side (112, 113, 212, 213, 512 and 513) so that the most salients parts of the male elements (114-115, 214-215, 514-515) of the two opposite sides (112 and 113, 212 and 213, 512 and 513) lie in two virtual planes (P1 and P2) parallel and perpendicular to the other two opposite sides (110-111, 210-211, 510-511).

25. A block in accordance with claim 23, characterised in that the side (340, 440) opposite the side (313, 413) which comprises male elements (314 and 315, 414 and 415) is flat and parallel to the virtual plane (P2) of the most salient parts of the other side (313, 413), with the finish surface.

26. A block in accordance with claim 20, characterised in that the male elements (114-115, 214-215, 314-315, 414-415, 514-515) and female elements (116-117, 216-217, 316-317, 416-417, 516-517) are asymmetrical with regard tothe median virtual plane of the block (100, 200, 300, 400, 500) and perpendicular tothe side (112, 212, 213, 313, 341, 441, 512 and 513) which comprises elements (114-115-116-117, 214-215-216-217, 314-315-316-317, 414-415-416-417, 514-515-516-517).

27. A block in accordance with any one of claims 1 to 26, characterised in that one of the male elements (115-215-316-415-515) is adjacent to one of the vertical sides (118-218-318-418-518) of the block (100, 200, 300, 400, 500) and one of the female elements (116-216-316-416-516) is adjacent to the other vertical side (119-219-319-419-519) of the block (100, 200, 300, 400, 500).

28. A block in accordance with any one of claims 1 to 27, characterised in that at least two vertical sides (110-111, 210-211, 310-311-340, 410-411-400, 510-511) designed to form part of the finished surface of a wall, are all fully finished and require no surface coating.
